# EUROPÄISCHE PATENTANMELDUNG

(11) **EP 1 023 887 A2**
(43) Veröffentlichungstag der Anmeldung: **02.08.2000**
(21) Anmeldenummer: 00100629.5
(22) Anmeldetag: 13.01.2000
(51) Int. Cl.: A61J 7/04

(54) **Behältnis zur Aufbewahrung und Darbietung medizinischer Pillen, Tabletten od. dgl., bestehend aus mehreren zusammensetzbaren Einheiten**

(30) Priorität: 29.01.1999 DE 29901544 U
(71) Anmelder: Haas, Bernard Camill, 76534 Baden-Baden (DE); Thom, Michael, 76532 Baden-Baden (DE)
(72) Erfinder: Thom, Michael A., 76532 Baden-Baden (DE)
(74) Vertreter: Zipse + Habersack

(57) **Zusammenfassung**

Die Erfindung betrifft ein Behältnis zur Aufbewahrung und Darbietung medizinischer Pillen, Tabletten od. dgl., bestehend aus mehreren zusammensetzbaren Einheiten. Das Behältnis ist gekennzeichnet durch eine der Anzahl der Wochentage entsprechenden Anzahl von Dosen (1 bis 7) mit rundem oder polygonem Querschnitt, die segmentförmig mehrere Unterteilungen durch innere Trennwände aufweisen und die Dosen (1 bis 7) eine zentrale Bohrung (12) besitzen, mit der sie auf einen mit einem Fuß (9) verbundenen Stab (8) zur Bildung eines zylindrischen oder polygonen Blockes aufsteckbar sind, und durch einen auf die obere Dose aufsteckbaren Timer.

## Beschreibung

Die Erfindung betrifft ein Behältnis zur Aufbewahrung und Darbietung medizinischer Pillen, Tabletten od. dgl., bestehend aus mehreren zusammensetzbaren Einheiten.

Zur Aufbewahrung und Darbietung der genannten Pillen oder Tabletten sind längliche Schachteln bekanntgeworden, die mehrere, den Tagen oder Stunden entsprechende Unterteilungen aufweisen. Die Oberseite der genannten Schachteln wird durch eine durchsichtige Abdeckung verschlossen. Es sind ferner auch Pillendosen mit rundem oder polygonem Querschnitt bekanntgeworden, die mehrere Unterteilungen aufweisen.

Der vorliegenden Erfindung liegt die Aufgabe zugrunde, ein Behältnis der eingangs genannten Art zu schaffen, mit dem die einzunehmenden Pillen oder Tabletten beispielsweise in einer Woche, entsprechend den Tagen, zur Vorbereitung eingelegt werden und die eine Einheit bilden, wobei die einzelnen Teile mit den Inhalten leicht entnommen und wieder eingesteckt werden können.

Zur Lösung der gestellten Aufgabe wird ein Behältnis zur Aufbewahrung und Darbietung medizinischer Pillen, Tabletten od. dgl., bestehend aus mehreren zusammensetzbaren Einheiten, vorgeschlagen, welches gekennzeichnet ist durch eine der Anzahl der Wochentage entsprechenden Anzahl von Dosen mit rundem oder polygonem Querschnitt, die segmentförmig mehrere Unterteilungen durch innere Trennwände aufweisen, wobei die Dosen eine zentrale Bohrung besitzen, mit der sie auf einen mit einem Fuß verbundenen Stab zur Bildung eines zylindrischen oder polygonen Blockes aufsteckbar sind, und durch einen auf die obere Dose aufsteckbaren Timer.

Gemäß einer besonderen Ausführungsform besitzen die Dosen von der mittleren Bohrung aus eine kurvenförmige Aussparung, die derart ausgebildet ist, daß die Dosen an jeder beliebigen Stelle des Stabes ein- und ausklipsbar sind.

Die Aufsteckvorrichtung für den Timer ist so ausgebildet, daß dieser auf jede Dose noch einzeln aufsteckbar ist.

Ferner sind gemäß einer weiteren Ausführungsform die segmentförmigen Fächer oder Unterteilungen in den Dosen an der Oberseite durch verschiebbare Abdeckungen verschließbar.

Schließlich ist es auch möglich, auf den zylindrischen oder polygonen Außenseiten der Dosen je einen Aufdruck eines bestimmten Wochentages anzubringen.

Anhand der Zeichnungen soll am Beispiel einer bevorzugten Ausführungsform das Behältnis gemäß der Erfindung näher erläutert werden.

In den Zeichnungen zeigt
**Fig. 1**
   eine perspektivische Ansicht des Behältnisses gemäß der Erfindung.
**Fig. 2**
   zeigt eine perspektivische Ansicht des Fußes mit dem Stab zur Aufnahme der Dosen.
**Fig. 3**
   zeigt in vergrößerter Darstellung einen Teilschnitt durch eine Dose mit aufgesetztem Timer.
**Fig. 4**
   zeigt in perspektivischer Ansicht eine einzelne Dose zum Aufsetzen auf den Stab.
**Fig. 5**
   zeigt eine einzelne geschlossene Dose mit aufgesetztem Timer.

Wie sich aus den Figuren der Zeichnung ergibt, besteht das Behältnis gemäß der Erfindung aus sieben kreisförmigen Dosen 1 bis 7, also einer Anzahl entsprechend der Anzahl der Wochentage, die auf einen Stab 8, der mit einem Fuß 9 verbunden ist, aufgesetzt sind. Auf die Oberseite der ersten Dose ist ein Timer 10 aufgesetzt, der aus einer beliebigen Digitaluhr bestehen kann und der Schalteinheiten zur Anzeige von Alarmsignalen für die entsprechende Einnahme der Pillen oder Tabletten besitzt.

Die Dosen sind, wie sich insbesondere aus den Figuren 3 und 4 ergibt, durch Trennwände 11 in vorzugsweise sechs Fächer segmentförmig unterteilt. Zentrisch in der Dose befindet sich eine Bohrung 12, die in eine kurvenförmige Aussparung 13 ausläuft. Die kurvenförmige Aussparung 13 ist so bemessen, daß jede einzelne Dose auf den Stab 8 aufgeklipst werden kann. Die Dose selbst ist an der Oberseite durch einen verdreh- oder verschiebbaren Deckel 14 verschließbar.

Wie sich aus Fig. 3 ergibt, ist der obere Timer 10 mit einem Klipsstecker 15 versehen, mit dem er in die obere Bohrung 12 der obersten Dose bzw. in den Stab 8 eingesteckt werden kann. Diese Ausführungsform ist auch in Fig. 5 dargestellt, wo eine einzelne Dose mit dem Timer benutzt werden kann.

Selbstverständlich kann der äußere Umfang der Dosen nicht nur rund, sondern mehreckig, d. h. polygon, ausgebildet werden. Es ist ferner möglich, auf den Umfang jeder einzelnen Dose den entsprechenden Wochentag aufzudrucken, so daß vom Anwender immer gleich sichtbar ist, welche der eingelegten Pillen oder Tabletten an einem bestimmten Wochentag eingenommen werden müssen.

## Patentansprüche

1. Behältnis zur Aufbewahrung und Darbietung medizinischer Pillen, Tabletten od. dgl., bestehend aus mehreren zusammensetzbaren Einheiten, ***gekennzeichnet durch*** eine der Anzahl der Wochentage entsprechenden Anzahl von Dosen (1 bis 7) mit rundem oder polygonem Querschnitt, die segmentförmig mehrere Unterteilungen durch innere Trennwände aufweisen und die Dosen (1 bis 7) eine zentrale Bohrung (12) besitzen, mit der sie auf einen mit einem Fuß (9) verbundenen Stab (8) zur Bildung eines zylindrischen oder polygonen Blockes aufsteckbar sind, und durch einen auf die obere Dose aufsteckbaren Timer.

2. Behältnis nach Anspruch 1, ***dadurch gekennzeichnet*****,** daß die Dosen (1 bis 7) von der mittleren Bohrung (12) aus eine kurvenförmige Aussparung (13) besitzen, die derart ausgebildet ist, daß die Dosen an jeder beliebigen Stelle des Stabes (8) ein- und ausklipsbar sind.

3. Behältnis nach Anspruch 1 oder 2, ***dadurch gekennzeichnet*****,** daß die segmentförmigen Flächen oder Unterteilungen in den Dosen an der Oberseite durch eine verschließbare Abdeckung 14 verschließbar sind.

4. Behältnis nach Anspruch 1 bis 3, ***dadurch gekennzeichnet*****,** daß der Timer (10) auf jede Dose einzeln aufsteckbar ist.

5. Behältnis nach einem oder mehreren der vorhergehenden Ansprüche, ***dadurch gekennzeichnet*****,** daß die zylindrischen oder polygonen Außenseiten der Dosen je einen Aufdruck eines bestimmten Wochentages aufweisen.
